# EUROPÄISCHE PATENTSCHRIFT

(11) **EP 0 560 714 B1**
(45) Veröffentlichungstag und Bekanntmachung des Hinweises auf die Patenterteilung: **13.01.1999**
(21) Anmeldenummer: 93810144.1
(22) Anmeldetag: 01.03.1993
(51) Int. Cl.: G07B 17/02

(54) **Frankiermaschine**
Postage meter
Machine d'affranchissement

(30) Priorität: 10.03.1992 CH 754/92
(43) Veröffentlichungstag der Anmeldung: 15.09.1993
(73) Patentinhaber: FRAMA AG, 3438 Lauperswil (CH)
(72) Erfinder: Haug, Werner, CH-3550 Langnau (CH)
(74) Vertreter: Quehl, Horst Max, Dipl.-Ing.

(56) Entgegenhaltungen:
- EP-A- 0 219 118
- EP-A- 0 285 067
- EP-A- 0 387 202
- EP-A- 0 393 896

## Beschreibung

Die Erfindung betrifft eine Frankiermaschine mit den Merkmalen des Oberbegriffs des Patentanspruchs 1.

Bei einer durch die EP-A-0 393 896 bekannten Frankiermaschine dieser Art erfolgt zur Erhöhung der Sicherheit gegen Missbrauch zwischen dem in einem separaten, gesicherten Gehäuseteil eingeschlossenen Schaltkreisen und den Wertmengenspeichern einerseits und den Schaltkreisen und elektronischen Bauteilen einer postalischen Druckvorrichtung andererseits ein codierter Datenaustausch, wobei durch eine Einheit zum Datenvergleich feststellbar ist, ob die Verbindung zwischen dem in dem gesicherten Gehäuseteil eingeschlossene System und der Druckvorrichtung gelöst worden ist.

Der Erfindung liegt die Aufgabe zugrunde, eine Frankiermaschine zu finden, bei der ein Zugriff zu ihrem Wertmengen beinhaltenden Datenspeicher anlässlich von Reparaturarbeiten verwehrt ist und die dennoch beim Auswechseln eines defekten Rechnersystems einen Datenverlust fälschungssicher verhindert. Die Lösung dieser Aufgabe erfolgt aufgrund der Merkmale des Patentanspruchs 1. Weiterhin wird ein Verfahren zur Datensicherung vorgeschlagen mit den Merkmalen des Patentanspruchs 8.

Im folgenden wird die Erfindung anhand der Zeichnungen und bevorzugten Ausführungsformen beschrieben. Es zeigt:
- Fig.1: ein Blockschema mit erfindungswesentlichen Teilen der Frankiermaschine,
- Fig.2: eine unvollständige Aufsicht auf eine elektronische Bauteile einschliessendes Montageeinheit,
- Fig.3: einen Querschnitt durch die Montageeinheit nach Fig.2 entlang einer Verbindungslinie zwischen den plombierten Verschlussschrauben, ohne elektronische Bauteile,
- Fig.4: einen Teil der Montageeinheit nach Fig.2 im Bereich des schlaufenden Steckers, in teilweise geschnittener Seitenansicht,
- Fig.5: eine verkürzte Darstellung des Verriegelungsbolzens,
- Fig.6: eine vergrösserte Darstellung eines Teils eines Verriegelungsbolzen, mit anliegendem Signalschalter,
- Fig.7: eine Darstellung einer neuen Montageeinheit entsprechend Fig.2 mit gekoppelter alter Montageeinheit,
- Fig.8: eine Seitenansicht beider, miteinander gekoppelter Montageeinheiten nach Fig.7,
- Fig.9: eine schematische perspektivische Ansicht einer Montageeinheit mit elektronischen Bauteilen und ihrem Datenfluss,
- Fig.10: eine Darstellung entsprechend Fig.9 einer neuen Montageeinheit mit angekoppelter alter Montageeinheit, mit Andeutung des Datenflusses bei der Datenübergabe und
- Fig.11 A-F: Programmablaufpläne für die Datenübertragung von der alten zur neuen Montageeinheit.

Der Aufbau und die Arbeitsweise der elektronischen Frankiermaschine können beispielsweise entsprechend den US-A- 4 520 725 (EP-A- 0 105 424), US-A-4 898 093 (EP-A- 0 222 275), US-A- 4 788 623 (EP-A- 0 214 410), US-A-07/490,037 (EP-A- 0 386 390), US-A 07/490,040 (EP-A- 0 387 202), US-A-07/499.604 (EP-A-0 390 731) ausgeführt sein, und es erübrigt sich somit, diese für die Erfindung nicht unmittelbar wesentlichen Details nochmals näher zu beschreiben. Entsprechend hat die Frankiermaschine mindestens eine Rechnereinheit (CPU) 1 und mehrere Datenspeicher (RAM, PROM), die über eine Datenübertragungsleitung (Bus Transceiver) 2 miteinander verbunden sind. Die vorliegende Erfindung befasst sich mit Massnahmen, die sicherstellen sollen, dass die veränderbaren Datenspeicher nicht durch Zugriff von aussen, z. B. während Reparaturarbeiten, verändert werden können und dass sie bei Schäden an elektronischen Bauteilen nicht verloren gehen.

Besondere Bedeutung hat in dieser Hinsicht der nichtflüchtige, veränderbare Datenspeicher 3 für die gespeicherte, zum Frankieren benötigte Wertmenge und entsprechend auch für die verbrauchten Wertmengen. Eine Neuauffüllung dieser Wertmenge ist über einen codierten, z.B. telefonischen oder schriftlichen Datenaustausch mit dem Postamt möglich (EP-A-0 390 731 bzw. US-A-07/499,604).

Der nichtflüchtige, batteriegestütze Datenspeicher 3 (NOVRAM) kann auf verschiedene Inhalte, d.h. auf den Gesamtbetrag aller erfolgten Frankierungen sowie auf verschiedene Benutzerkonten aufgeteilt sein, die ausserdem in verschiedene Unterkonten aufgeteilt sind, die vom jeweiligen Benutzer der Frankiermaschine wahlweise beim Frankieren belastet werden können. Die Aufteilung auf eines der verschiedenen Benutzerkonten erfolgt mittels eines Identifikationsschlüssels, z.B. entsprechend der eingangs genannten US-A-4 788 623 (EP-A-0 214 410).

Damit der Datenspeicher 3 nicht unbefugt ausgewechselt werden kann, ist er in einem Gehäuseteil 4 eingeschlossen, dessen flache Haube 5 durch vier Plombenschrauben 6 an der Trägerplatte 7 befestigt ist. Ausserdem ist der mindestens eine Datenspeicher 3 nicht steckbar fest auf der elektronischen Trägerplatte 7 (Platine) angeschlossen. Ein Umstecken wird somit vermieden, da beim Umstecken durch Zufall oder durch Fälschung die darin enthaltenen Daten verändert werden könnten. Ausserdem erfolgt die den Datenverkehr, z.B. das Abfragen der verbliebenen Wertmenge etc. ermöglichende Verbindung des Datenspeichers 3 mit der Rechnereinheit (CPU) über eine in der Datenübertragungsleitung 2 (Bus Transceiver) vorgesehene Verbindungssteckereinheit 8, in der die Datenübertragung geschlauft wird. Die Datenübertragungsleitung 2 (Bus Transceiver) bildet einen Verstärker, der ein- und ausschaltbar ist und der die Richtung umkehren kann. Er übernimmt auch Pufferfunktionen zum Abblocken von Störungen und wirkt als Datenfilter, indem er nur diejenigen Daten in einer bestimmten Richtung durchlässt, die z.B. nach dem Austausch der Montageeinheit 10 von der alten Montageeinheit 10 bzw. von deren Datenspeicher 3 zu übertragen sind.

Zusätzlich zu der Datenübertragungsleitung 2 ist eine unabhängige Schreibleitung 9 vorhanden, über die in den Datenspeicher 3 Daten eingelesen werden, so dass sich der Dateninhalt verändert. Da diese Schreibleitung nicht über die Verbindungssteckereinheit geschlauft ist, kann der Datenspeicher 3 von ausserhalb des plombierten Gehäuseteils 4 nicht verändert werden. Im stromlosen Zustand bzw. im Ruhezustand der Rechnereinheit 1 ist die Schreibleitung 9 so geschaltet, dass Daten nur aus dem Datenspeicher 3 herausgelesen werden können.

Tritt an einem auf der Trägerplatte 7 in dem plombierten Gehäuseteil 4 angeschlossenen elektronischen Element ein Fehler auf, z.B. durch Ausfall eines Mikroprozessors oder durch Kurzschluss in der Speisung, so wird anstatt Oeffnen des plombierten Gehäuseteils 4 und Austausch oder Reparatur des betreffenden Teiles, das aus der Trägerplatte 7 und dem Gehäuseteil 4 zusammengesetzte Montageeinheit 10 durch eine neue ersetzt. Danach wird die Verbindungssteckereinheit 8 von der alten Trägerplatte 7 entfernt und der dadurch freiwerdende Gegenstecker 11 in eine freie, zusätzlich an der Datenübertragungsleitung 2 vorgesehene Steckereinheit 12 (Fig.1 und 2) der neuen Montageeinheit 10' gesteckt. Dies hat zur Folge, dass die Rechnereinheit (CPU) der neuen Montageeinheit 10' die Daten des Datenspeichers 3 der alten Montageeinheit 10 einlesen kann. Dieser Datenfluss ist in Fig. 10 durch die Pfeile 14 bis 16 angedeutet. Der Datenfluss bei normalem Betrieb ist in Fig.9 angedeutet, in der die Schlaufung über die Verbindungssteckereinheit 8 durch die Pfeile 17,18 symbolisiert ist.

Um die Montageeinheit 10 mit einer defekten Montageeinheit 10 bzw. mit einem defekten elektronischen Bauteil aus der Frankiermaschine ausbauen zu können, muss vorher bei ausgeschalteter Frankiermaschine ein Verriegelungsbolzen 20 entfernt werden. Dieser erstreckt sich quer durch den Gehäuseteil 4 und durch zwei den Gehäuseteil 4 seitlich umfassende Wandteile 21,22 eines inneren Gehäuserahmens der Frankiermaschine. Entsprechende Durchstecköffnungen sind in diesen Teilen vorgesehen.

Um trotz dieser Verriegelung der Montageeinheit 10 eine Verschiebung in ihrer Ebene zu ermöglichen, so dass eine Trennung der Steckereinheiten 24,25,26 für den Tastaturprint, den Leistungsprint und den Interfaceprint der Frankiermaschine möglich ist, ohne die Montageinheit 10 demontieren und folglich austauschen zu müssen, sind die Durchstecköffnungen für den Verriegelungsbolzen 20 und für zwei zusätzliche Führungsstifte 27 als Schlitz 28 geformt.

Das Herausziehen des durch einen Splint 30 oder einen Sprengring gesicherten Verriegelungsbolzens 20 bewirkt nicht nur die Freigabe der Montageeinheit 10 für ihren Ausbau, sondern sie bewirkt auch über einen in dem Gehäuseteil 4 eingeschlossenen Signalschalter 31 das Setzen einer elektronischen Markierung (Flag) in einem von zwei batteriegestützten, in der Montageeinheit 10 vorgesehenen 1-Bit-Speichern. Diese Markierung kennzeichnet somit, dass die Montageeinheit 10 ausgebaut worden ist. Für diese Schalterbetätigung hat der Verriegelungsbolzen 20 eine durch zwei konische Bereiche 32,33 gebildete Verengung 34, in die sich der Schalterknopf 35 beim Herausziehen des Verriegelungsbolzens 20 hineinbewegt. Beide 1-Bit-Speicher können vom Rechner gelesen und zurückgesetzt werden. Der zweite Speicher kann auch durch den Rechner gesetzt werden.

Die neue Montageeinheit 10' wird in umgekehrter Reihenfolge in die Maschine eingebaut. In ihr ist ebenfalls eine Erkennungsmarke (Flag) gesetzt. Nach dem Entfernen der Verbindungssteckereinheit 8 wird die alte, defekte Montageeinheit 10 mit ihrer freigewordenen unteren Steckereinheit 11 in die Steckereinheit 12 der neuen Montageeinheit 10' eingesteckt, so dass sie zu dieser die in Fig.8 gezeigte senkrechte Position einnimmt. Anschliessend wird die Frankiermaschine an Strom angeschlossen, ein Sonderschlüssel in ihre Schlüsselaufnahme (US-A-4 788 623 (EP-A-0 214 410)) gesteckt und eine Taste ("DEST") der Eingabetastatur der Frankiermaschine gedrückt. Diese Befehle starten das Transferprogramm für die Datenübergabe von der alten, demontierten, zur neuen, montierten Montageeinheit 10', dem noch ein im folgenden näher beschriebenes Plausibilitätsprogramm vorangesetzt ist. Abschliessend wird die Erkennungsmarke (Flag) der neuen Montageeinheit 10' durch ihren Rechner gelöscht und in der alten defekten Montageeinheit 10 eine zweite, unlöschbare Erkennungsmarke (Flag) gesetzt, so dass die alte Montageeinheit 10 nicht missbräuchlich für eine zweite Datenübergabe geeignet ist. Der Ablauf des Transferprogramms wird auf dem Anzeigefeld (Display) durch die Angabe "Transfer" angezeigt, und am Ende des Transferprogramms erscheint dort die Angabe "End". Danach wird die Frankiermaschine wieder abgeschaltet und der Posttarifspeicher 36 (Modell-Prom) und ein Codespeicher 37 (US-A-07/499,64 (EP-A-0 390731)) von der alten Montageeinheit 10 entfernt und an der neuen Montageeinheit 10' angeschlossen. Dies ist möglich, da sie ausserhalb des plombierten Gehäuseteils 4 angeordnet sind. Abschliessend wird die alte Montageeinheit 10 wieder von der neuen Montageeinheit 10' gelöst und wieder mit ihrer Verbindungssteckereinheit 8 versehen. Danach wird der Strom wieder eingeschaltet und die Frankiermaschine bei offenem Maschinengehäuse getestet.

Bevor die Daten des alten Datenspeichers 3 in den neuen eingelesen werden, sind verschiedene Kontrollprogramme bzw. Plausibilitätsprogramme durchzuführen, durch die sichergestellt werden soll, dass nicht fehlerhafte Daten neu eingelesen werden können.

Entsprechend einem ersten Kontrollprogramm wird ermittelt, welcher von mehreren Datenblöcken des Datenspeichers 3 fehlerhaft ist, denn aus Sicherheitsgründen werden die postalischen Daten mehrmals, an verschiedenen Orten des Datenspeichers 3 abgespeichert. Im fehlerfreien Zustand ist somit der Inhalt aller Datenblöcke identisch. Durch Summenbildung aus dem Inhalt verschiedener Blöcke kann gemäss dem Kontrollprogramm der fehlerhafte Block ermittelt werden. Bei einer Majorität von Datenblöcken mit gleichem Dateninhalt wird davon ausgegangen, dass diese Inhalte die richtigen sind und auf den neuen Datenspeicher 3 übertragen werden können.

Sollte der Datenspeicher 3 eines Rechnersystems total ausgefallen sein, dann können keine Daten mehr übermittelt werden und es wird entsprechend ein Null-Daten-Vermerk gesendet. Aus diesem Grund befinden sich auf der Trägerplatte 7 mindestens zwei voneinander unabhängige Mikroprozessorsysteme mit allen erforderlichen Peripherieelementen. Diese Rechnersysteme sind seriell miteinander verbunden, und sie bewirtschaften die postalischen Daten unabhängig voneinander. Das zuvor beschriebene Kontrollprogramm wird für alle dieser Rechnersysteme durchgeführt.

Entsprechend einem weiteren Kontrollprogramm wird überprüft, ob der Dateninhalt des jeweiligen Datenspeichers der ausgebauten Trägerplatte 7 grösser ist als derjenige der eingebauten neuen Trägerplatte 7. Auf diese Weise wird sichergestellt, dass der Dateninhalt auf eine Wertmenge gleich Null eingegeben werden kann.

Die Fig. A-F geben zusätzlich in Programmdarstellungsweise die Programmabläufe wieder. Die verschiedenen Funktionsfelder bedeuten z.B.: Anfang, Ende, Entscheid, Funktion, komplexe Funktion, Ausgabe. Die Angabe Z8 betrifft einen Steuerrechner, während die Angabe Z80 den dem Bedienungs- und Anzeigefeld (Keyboard) zugeordneten Rechner betrifft. Die möglicherweise auftretenden Fehler sind beziffert und erscheinen mit dieser Ziffer und der Bezeichnung "error" im Anzeigefeld. Die Fehlernummern haben die folgende Bedeutung:
- Error 80:: Das Zählwerk (Register) der neuen Montageeinheit 10 hat nicht den Wert Null.
- Error 81:: In der neuen, zur Datenübergabe (Transfer) angeschlossenen Montageeinheit ist die Markierung (Flag) nicht gesetzt.
- Error 82:: Die neue, zur Datenübergabe angeschlossene Montageeinheit ist für die Datenübergabe gesperrt oder sie spricht nicht an.
- Error 2D:: Netzunterbruch: der Motor, das Codeprogramm oder die Datenübertragung (Transfer) sind zu starten
- Error 86:: Fehlerfeststellung bei der Ueberprüfung, die Datenübergabe ist zu wiederholen,
- Error 538:: Blockfehler
- Error 87:: Uebertragungsfehler in den Postdaten von Z80 zu Z8,
- Error 88:: Beide Speichersysteme ungültig. Die Daten sind nicht rekuperierbar.
- Error 544:: Uebertragungsfehler Z8 zu Z80,
- Error 83:: Die zweite Sperrmarkierung kann an der alten Montageeinheit 10 nicht gesetzt werden.
- Error 84:: Die erste Markierung (Flag) der ausgebauten Montageeinheit 10 ist nicht rücksetzbar.
- Error 582..597:: Unterschied Z80 - Z8, z.B. im Total, in einem der Benutzerkonten etc.

## Patentansprüche

1. Frankiermaschine mit mindestens einem elektronischen Rechner (1,CPU), der mit mindestens einem Datenspeicher (3, RAM) für Wertmengen beinhaltende postalische Daten über eine Schreibleitung (9) zum Einlesen der Arbeitsdaten sowie über eine Datenübertragungsleitung (2) (BUS-Transceiver) verbunden ist, wobei der Rechner (1) und der Datenspeicher (3) an einer gemeinsamen Montageeinheit (10, 10') in einem versiegelten Gehäuseteil (4) eingeschlossen sind, dadurch gekennzeichnet, dass die Datenübertragungsleitung (2) eine erste und zweite Steckereinheit (12,11) aufweist, die ausserhalb des versiegelt verschlossenen Gehäuseteils (4) an dem Montageteil (7) angeordnet sind und von denen die erste (12) offen ist, während die zweite (11) sich in Steckverbindung mit einer schlaufenden Verbindungssteckereinheit (8) befindet, über die die Datenübertragung zwischen dem Rechner (1) und dem Datenspeicher (3) erfolgt, so dass beim Ersetzen der Montageeinheit (10) durch eine neue (10') nach Entfernen der Verbindungssteckereinheit (8) die zweite Steckereinheit (11) der alten mit der ersten Steckereinheit (12) der neuen zum Uebertragen des Dateninhalts zwischen den zugehörigen Datenspeichern (3,3') verbindbar ist.

2. Frankiermaschine nach Anspruch 1, dadurch gekennzeichnet, dass der Datenspeicher (3) räumlich verteilt mehrere identisch ausgeführte Datenblöcke aufweist, in denen dieselben postalischen Daten gespeichert sind.

3. Frankiermaschine nach Anspruch 1 oder 2, dadurch gekennzeichnet, dass an der Montageeinheit (10,10') mindestens zwei voneinander unabhängige Rechnersysteme vorhanden sind.

4. Frankiermaschine nach einem der Ansprüche 1 bis 3, dadurch gekennzeichnet, dass für die Datenübertragung das betreffende Rechnersystem programmiert ist die Bedingung zu überprüfen, dass der Inhalt des alten Datenspeichers grösser ist als derjenige des entsprechenden, ersetzten neuen Datenspeichers (3).

5. Frankiermaschine nach einem der Ansprüche 1 bis 4, dadurch gekennzeichnet, dass die Montageeinheit (10) mit dem versiegelten Gehäuseteil (4) an einem inneren Rahmen (21,22 ) der Frankiermaschine durch ein lösbares Verriegelungselement (20) mechanisch gesichert ist, das mit einem im versiegelten Gehäuseteil (4) eingeschlossenen Signalgeber (31) in Wirkverbindung steht, zur Abgabe eines eine erste Markierung (Flag) setzenden Signals beim Entriegeln an einen in dem versiegelten Gehäuseteil (4) eingeschlossenen, batteriegestützten Speicher.

6. Frankiermaschine nach Anspruch 5, dadurch gekennzeichnet, dass das lösbare Verriegelungselement ein sich durch den Gehäuseteil (4) und unlösbar mit der Frankiermaschine verbundene Rahmenteile (21,22) erstreckender Bolzen (20) ist und der Signalgeber aus einem mit dem Bolzen (20) in Kontakt stehenden Schalter (31) besteht.

7. Frankiermaschine nach Anspruch 5 oder 6, dadurch gekennzeichnet, dass der in dem Gehäuseteil (4) eingeschlossene Rechner (1) programmiert ist, nach Beendigung der Datenübergabe von dem Speicher der alten zu demjenigen der neuen Montageeinheit (10,10') im batteriegestützen Speicher der alten Montageeinheit (10) eine zweite, nicht rücksetzbare Markierung (Flag) zu setzen, durch die eine zweite Datenübergabe von dieser alten Montageinheit (10) unmöglich ist.

8. Verfahren zur Sicherung postalischer Daten bei einem Defekt eines Rechnersystems einer Frankiermaschine nach Anspruch 1, bei der mindestens ein postalische Wertmengen beinhaltender Datenspeicher (3, RAM) über eine Schreibleitung (9) zum Einlesen von Arbeitsdaten und über eine Datenübertragungsleitung (2) (BUS-Transceiver) mit einem Rechner (1) innerhalb eines versiegelten Gehäuseteils (4) verbunden ist, wobei die Datenübertragungsleitung (2) eine erste und zweite Steckereinheit (12,11) aufweist, die ausserhalb des Gehäuseteils (4) angeordnet sind und von denen die erste (12) offen ist, während die zweite (11) sich in Steckverbindung mit einer schlaufenden Verbindungssteckereinheit (8) befindet, über die die Datenübertragung zwischen dem Rechner (1) und dem Datenspeicher (3) erfolgt,
wobei folgende Schritte ausgeführt werden:
- Austauschen der das defekte Rechnersystem beinhaltenden alten Montageeinheit (10) gegen eine gleichartige neue Montageeinheit (10') mit einem neuen Rechnersystem,
- Herstellen einer Steckverbindung zwischen der zweiten Steckereinheit (11) der alten Montageeinheit (10) und der ersten Steckereinheit (12) der neuen Montageeinheit (10'), und
- Übertragen des Dateninhalts des alten Datenspeichers (3) auf den neuen Datenspeicher (3') über die hergestellte Verbindung.

9. Verfahren nach Anspruch 8, dadurch gekennzeichnet, dass mindestens zwei voneinander unabhängige Rechnersysteme für die Ausführung von Ueberprüfungsläufen programmiert sind, wobei vor dem Uebertragen der Daten von einem alten Datenspeicher (3) auf einen neuen Datenspeicher (3') durch Vergleich ermittelt wird, welcher von mehreren, für die Speicherung derselben postalischen Daten vorgesehenen Datenblöcke fehlerhaft ist.

10. Verfahren nach Anspruch 8 oder 9, dadurch gekennzeichnet, das das Uebertragen der postalischen Daten von dem alten Datenspeicher (3) auf den neuen nach dem Durchlauf eines Prüfprogramms ausgeführt wird, das überprüft ob der Inhalt eines betreffenden alten Datenspeichers (3) grösser ist als der Inhalt des entsprechenden neuen Datenspeichers (3).

11. Verfahren nach einem der Ansprüche 8 bis 10, dadurch gekennzeichnet, dass beim Austausch einer neuen gegen eine alte Montageeinheit (10, 10') mindestens ein programmierbarer Datenspeicher (24, 25; PROM) vor dem Uebertragen des Dateninhalts von dem alten auf den neuen Datenspeicher (3') von der alten Montageeinheit (10) gelöst und nach Beendigung der Uebertragung des genannten Dateninhalts an der neuen Montageeinheit (10') angeschlossen wird.

12. Verfahren nach einem der Ansprüche 8 bis 11, dadurch gekennzeichnet, dass beim Demontieren der alten Montageeinheit 10 durch einen mechanischen Signalgeber (31) in einem batteriegestützen Speicher dieser Montageeinheit (10) eine erste Markierung (Flag) gesetzt wird und nach Beendigung der Datenübergabe durch den Rechner in einem batteriegestützen Speicher eine zweite Markierung gesetzt wird, die die alte Montageeinheit (10) für eine weitere Datenübergabe sperrt.

## Claims

1. Franking machine with at least one electronic computer (1, CPU), which is connected to at least one memory (3, RAM) for postal data containing value amounts by means of a writing line (9) for writing in working data and a bus transceiver (2), the computer (1) and memory (3) on a common assembly unit (10, 10') being enclosed in a sealed casing part (4), characterized in that the data transmission line (2) has a first and a second plug unit (12, 11), which are located outside the sealed, closed casing part (4) on the assembly part (7) and whereof the first (12) is open, whereas the second (11) is in plug connection with a looping connector unit (8) by means of which data transmission takes place between the computer (1) and memory (3), so that on replacing the assembly unit (10) by a new assembly unit (10') after removing the connector unit (8), the second plug unit (11) of the old unit is connectable with the first plug unit (12) of the new unit for the transmission of the data content between the associated memories (3, 3').

2. Franking machine according to claim 1, characterized in that the memory (3) is spatially subdivided into several identical data blocks, which store the same postal data.

3. Franking machine according to claim 1 or 2, characterized in that there are at least two independent CPU's on the assembly unit (10, 10').

4. Franking machine according to one of the claims 1 to 3, characterized in that for data transfer from the memory of a defective assembly unit to that of a replacement assembly unit the particular CPU is programmed to check the condition that the content of the old memory is greater than that of the corresponding, replaced, new memory (3).

5. Franking machine according to one of the claims 1 to 4, characterized in that the assembly unit (10) with the sealed casing part (4) is mechanically secured on an inner frame (21, 22) of the franking machine by a releasable locking element (20), which is in operative connection with a signalling device (31) enclosed in the sealed casing part (4) for supplying a signal setting a first flag on unlocking on a battery-assisted memory enclosed in the sealed casing part (4).

6. Franking machine according to claim 5, characterized in that the releasable locking element is a bolt (20) extending through the casing part (4) and frame parts (21, 22) connected in unreleasable manner to the franking machine and the signalling device comprises a switch (31) in contact with the bolt.

7. Franking machine according to claim 5 or 6, characterized in that the CPU (1) enclosed in the casing part (4) on ending the data transfer from the memory of the old to that of the new assembly unit (10, 10') in the battery-assisted memory of the old assembly unit (10) is programmed to set a second, non-resettable flag, through which a second data transfer from said old assembly unit (10) is made impossible.

8. Method for securing postal data in the case of a defect in a CPU of a franking machine according to claim 1, in which at least one postal value quantity containing memory (3, RAM) is connected by means of a writing line (9) for writing in working data and by a data transmission line (2) (BUS transceiver) to a computer (1) within a sealed casing unit (4), the data transmission line (2) having a first and a second plug unit (12, 11), which are located outside the casing part (4) and whereof the first (12) is open, whereas the second (11) is in plug Connection with a looping connector unit (8), by means of which data transmission takes place between computer (1) and memory (3), in which the following steps are performed:
- replacement of the old assembly unit (10) containing the defective computer system by an identical, new assembly unit (10') with a new computer system,
- producing a plug connection between the second plug unit (11) of the old assembly unit (10) and the first plug unit (12) of the new assembly unit (10') and
- transmitting the data content of the old memory (3) to the new memory (3') across the connection formed.

9. Method according to claim 8, characterized in that at least two independent CPU's are programmed for performing monitoring runs and prior to the transfer of data from an old memory (3) to a new memory (3') it is established by comparison which of several data blocks for the storage of the same postal data is faulty.

10. Method according to claim 8 or 9, characterized in that the transfer of the postal data from the old memory (3) to the new memory only takes place after performing a monitoring programme, which checks whether the content of a particular, old memory (3) is greater than the content of the corresponding new memory (3).

11. Method according to one of the claims 8 to 10, characterized in that when a new assembly unit replaces an old assembly unit (10, 10') at least one programmable read-only memory (24, 25, PROM) is released from the old assembly unit (10) prior to the transfer of the data content from the latter to the new memory (3') and at the end of the transfer of said data content is connected to the new assembly unit (10').

12. Method according to one of the claims 8 to 11, characterized in that on dismantling the old assembly unit (10) a mechanical signalling device (31) in a battery-assisted memory of said assembly unit (10) sets a first flag and at the end of the data transfer the CPU in a battery-assisted memory sets a second flag, which blocks the old assembly unit (10) for a further data transfer.

## Revendications

1. Machine d'affranchissement avec au moins une unité de calcul électronique (1,CPU), qui par l'intermédiaire d'une ligne (9) pour l'entrée des données de travail ainsi que par l'intermédiaire d'une ligne de transmission de données (2) (BUS-Transceiver) est connectée à au moins une mémoire de données (3,RAM) pour des données postales comprenant des valeurs d'affranchissement, où l'unité de calcul (1) et la mémoire de données (3) sont disposées dans une unité de montage commune (10, 10') dans un boîtier scellé (4), caractérisée en ce que la ligne de transmission de données (2) présente une première et une seconde unité d'enfichage (12, 11), unités d'enfichage qui sont disposées à l'extérieur du boîtier scellé (4) sur l'élément de montage (7) et dont la première (12) est ouverte, tandis que la seconde est en connexion d'enfichage avec une unité d'enfichage de connexion (8) en boucle, par l'intermédiaire de laquelle a lieu la transmission de données entre l'unité de calcul (1) et la mémoire de données (3), de telle sorte que lors du remplacement de l'unité de montage (10) par une nouvelle unité de montage (10') après la dépose de l'unité d'enfichage de connexion (8), la deuxième unité d'enfichage (11) de l'ancienne peut être connectée à la première unité d'enfichage (12) de la nouvelle aux fins de la transmission des données entre les mémoires de données (3, 3') correspondantes.

2. Machine d'affranchissement suivant la revendication 1, caractérisée en ce que la mémoire de données (3) présente plusieurs blocs de données identiques distribués dans l'espace, dans lesquels sont mises en mémoire les mêmes données postales.

3. Machine d'affranchissement suivant la revendication 1 ou 2, caractérisée en ce que dans l'unité de montage (10, 10') sont contenues au moins deux systèmes de calcul indépendants l'un de l'autre.

4. Machine d'affranchissement suivant l'une quelconque des revendications de 1 à 3, caractérisée en ce que pour la transmission de données, le système de calcul intéressé est programmé pour contrôler la question de savoir si le contenu de l'ancienne mémoire de données est supérieur à celui de la nouvelle mémoire de données (3) correspondante remplacée.

5. Machine d'affranchissement suivant l'une quelconque des revendications de 1 à 4, caractérisée en ce que l'unité de montage (10) avec le boîtier scellé (4) est verrouillée mécaniquement sur un premier cadre intérieur (21, 22) de la machine d'affranchissement à l'aide d'un élément de verrouillage déverrouillable (20), élément de verrouillage qui est en liaison d'action avec un émetteur de signaux (31) enfermé dans le boîtier scellé (4), pour l'émission, lors du déverrouillage, d'un premier signal dans la mémoire alimentée par batterie contenue dans le boîtier scellé (4).

6. Machine d'affranchissement suivant la revendication 5, caractérisée en ce que l'élément de verrouillage déverrouillable est un boulon (20) traversant le boîtier (4) et relié de manière inamovible à des éléments de châssis (21, 22) reliés de manière permanente à la machine d'affranchissement, et en ce que l'émetteur de signal est constitué par un interrupteur (31) en contact avec le boulon (20).

7. Machine d'affranchissement suivant la revendication 5 ou 6, caractérisé en ce que l'unité de calcul enfermée dans le boîtier (4) est programmée de manière telle qu'après la fin de la transmission de données depuis la mémoire de l'ancienne unité de montage vers la mémoire de la nouvelle unité de montage (10, 10') dans la mémoire alimentée par batterie de l'ancienne unité de montage (10), elle affiche un deuxième fanion indicateur (flag) qui ne peut être reculé, rendant impossible une deuxième transmission de données depuis cette ancienne unité de montage (10).

8. Méthode pour conserver des données postales lors d'une défaillance d'un système de calcul d'une machine d'affranchissement suivant la revendication 1, dans laquelle au moins une mémoire de données (3, RAM) contenant des valeurs d'affranchissement postales est par l'intermédiaire d'une ligne d'entrée (9) pour l'entrée de données de travail et par l'intermédiaire d'une ligne de transmission de données (2) (BUS-Transceiver) reliée à une unité de calcul (1) au sein d'un boîtier scellé (4), où la ligne de transmission de données (2) présente une première et une seconde unité de montage (12, 11), qui sont disposées à l'extérieur du boîtier (4) et dont la première (12) est ouverte tandis que la seconde (11) est en liaison d'enfichage avec une unité d'enfichage de connexion en boucle (8), par l'intermédiaire de laquelle a lieu la transmission de données entre l'unité de calcul (1) et la mémoire de données (3), méthode comprenant les étapes suivantes:
- le remplacement de l'ancienne unité de montage (10) contenant l'unité de calcul défaillante par une nouvelle unité de montage (10') de même nature comprenant une unité de calcul,
- l'établissement d'une liaison d'enfichage entre la seconde unité d'enfichage (11) de l'ancienne unité de montage (10) et la première unité d'enfichage (12) de la nouvelle unité de montage (10'), et
- le transfert par l'intermédiaire de la liaison ainsi établie du stock de données depuis l'ancienne mémoire de données (3) vers la nouvelle mémoire de données (3').

9. Méthode suivant la revendication 8, caractérisée en ce qu'au moins deux unités de calcul indépendantes l'une de l'autre sont programmées pour l'exécution d'opérations de contrôle, où avant le transfert des données depuis l'ancienne mémoire de données (3) vers une nouvelle mémoire de données (3'), il est déterminé par comparaison quel est le bloc de données qui est défaillant, parmi les différents blocs de données prévus pour la mise en mémoire des mêmes données postales.

10. Méthode suivant la revendication 8 ou 9, caractérisée en ce que le transfert des données postales depuis l'ancienne mémoire de données (3) vers une nouvelle mémoire de données est exécutée après l'exécution d'un programme de contrôle visant à contrôler si le contenu de l'ancienne mémoire de données (3) en question est supérieur au contenu de la nouvelle mémoire de données (3) correspondante.

11. Méthode suivant l'une quelconque des revendications de 8 à 10, caractérisée en ce que lors du remplacement d'une ancienne unité de montage (10) par une nouvelle unité de montage (10'), au moins une mémoire de données programmable (24, 25; PROM) est déposée de l'ancienne unité de montage (10) avant le transfert des données depuis l'ancienne mémoire de données vers la nouvelle mémoire de données (3'), et est, après la fin du transfert des données en question, raccordée à la nouvelle unité de montage (10').

12. Méthode suivant l'une quelconque des revendications de 8 à 11, caractérisée en ce que lors de la dépose de l'ancienne unité de montage (10), un émetteur mécanique de signal (31) produit l'affichage d'un premier fanion indicateur dans une mémoire alimentée par batterie de cette unité de montage (10), tandis qu'après la fin du transfert de des données, l'unité de calcul produit, dans une mémoire alimentée par batterie, l'affichage d'un deuxième fanion indicateur, qui bloque l'ancienne unité de montage (10) et empêche un transfert de données supplémentaires.
